# EUROPÄISCHE PATENTSCHRIFT

(11) **EP 0 006 872 B1**
(45) Veröffentlichungstag und Bekanntmachung des Hinweises auf die Patenterteilung: **25.11.1981**
(21) Anmeldenummer: 78900041.1
(22) Anmeldetag: 26.06.1978
(51) Int. Cl.: B65D 85/10, B65D 5/66

(54) **KLAPPSCHACHTEL, INSBESONDERE FÜR ZIGARETTEN**
BOX WITH A FOLDING CAP, ESPECIALLY FOR CIGARETTES
BOITE A RABAT, NOTAMMENT POUR CIGARETTES

(30) Priorität: 28.06.1977 DE 7720179 U; 28.03.1978 DE 2813390
(43) Veröffentlichungstag der Anmeldung: 23.01.1980
(73) Patentinhaber: FOCKE & CO., 27283 Verden (DE)
(72) Erfinder: FOCKE, Heinz, D-2810 Verden (DE); KRAUTTER, Hermann, D-6941 Laudenbach (DE)
(74) Vertreter: Bolte, Erich, Dipl.-Ing.
(86) Internationale Anmeldenummer: DE7800007
(87) Internationale Veröffentlichungsnummer: WO7900034

## Beschreibung

Die Erfindung betrifft eine Klappschachtel, insbesondere für Zigaretten, aus einem einstückigen Zuschnitt mit an einer Rückwand angelenktem Deckel, der in Schließstellung einen mit einer Vorderwand verbundenen Kragen umfaßt, wobei der Kragen im Bereich der Vorderwand durch eine Z-Faltung nach inner zurückgesetzt ist.

Eine Packung der vorstehenden Art ist beispielsweise bekannt durch die DE-A-2426 131. Die gesamte Packung besteht hier aus einem einzigen, einstückigen Zuschnitt aus Papier, Karton oder dergl. Der bei derartigen Klappschachteln übliche Kragen ist demnach Teil dieses Zuschnitts und mit der Vorderwand der Packung verbunden. Um die bei Klappschachteln dieser Art übliche Abstufung zwischen der Vorderwand und den Seitenwänden der Packung einerseits und dem Kragen sowie seitlichen Kragenlappen andererseits zu gewährleisten, ist bei der bekannten Packung im Bereich der Vorderwand wie auch an den Seitenwänden eine Z-Faltung als Verbindung zwischen Kragen und Vorderwand sowie Seitenwand gegeben. Durch diese Z-Faltung ist der Kragen einschließlich seiner Kragenlappen gegenüber der Vorderwand sowie den Seitenwänden um zwei Materiallagen zurückgesetzt. Der ebenfalls doppellagig ausgebildete Deckel Schließt dadurch mit Vorderwand und Seitenwand in Schließstellung bündig ab.

Der Erfindung liegt die Aufgabe zugrunde, eine verbesserte Klappschachtel der eingangs genannten Art vorzuschlagen, die vor allem im Hinblick auf eine wirtschaftliche, maschinelle Fertigung einfacher aufgebaut ist und darüber hinaus Vorteile in bezug auf die Handhabung gewährleistet.

Zur Lösung dieser Aufgabe ist die erfindungsgemäße Klappschachtel dadurch gekennzeichnet, daß zwischen Kragenvorderwand und Vorderwand ein sich über den mittleren Bereich erstreckender Trennschnitt vorgesehen ist, in welchem Bereich der untere Teil der Kragenvorderwand ungefaltet an der Innenseite der Vorderwand anliegt, und daß im Endbereich der Kragenvorderwand durch Seitenschnitte gebildete Restverbindungen zwischen dem Kragen und der Vorderwand Z-förmig gefaltet sind.

Durch die erfindungsgemäße Packungskonstruktion im Bereich der Verbindung zwischen Vorderwand und Kragen wird einerseits eine erleichterte, maschinelle Fertigung möglich, weil eine einwandfreie Faltung durch die verhältnismäßig schmalen Restverbindungen maschinell durchgeführt werden kann. Statt einer maschinell schwierigen Z-Faltung über die gesamte Breite der Vorderwand wird bei der Erfindung der Kragen lediglich relativ zu der Vorderwand in versetzter Ebene verschoben, derart, daß der zwischen den Restverbindungen entstehende, untere Teil der Kragenvorderwand eben an der Innenseite der Vorderwand Anlage erhält. Gegebenenfalls kann dabei dieser Bereich der Kragenvorderwand mit der Innenseite der Vorderwand durch Klebung oder dergl. verbunden sein.

Die seitlichen Kragenlappen sind durch einen schräggerichteten Trennschnitt in bekannter Weise von den benachbarten Seitenlappen der Vorderwand abgeteilt und mit einem unteren Bereich zwischen den einander überdeckenden Seitenlappen der Vorderwand und der Rückwand eingebunden. Erfindungsgemäß sind die Kragenlappen über die Höhe dieser Einbindung zwischen den Seitenlappen mit einem der Rückwand der Packung zugekehrten Ausschnitt versehen, der die Bildung von drei Lagen an der Rückseite der Packung vermeidet. Dadurch wird der äußere, optische Eindruck der Packung verbessert. Dieses Erfindungsmerkmal kann auch unabhängig von der beschriebenen Verbindung zwischen Kragen und Vorderwand Anwendung finden.

Weitere Merkmale der Erfindung betreffen die konstruktive Ausgestaltung der Packung.

Ein Ausführungsbeispiel der erfindungsgemäßen Klappschachtel wird nachfolgend anhand der Zeichnungen näher erläutert. Es zeigen:
Fig. 1 nebeneinanderliegende Zuschnitte in ausgebreiteter Stellung,
Fig. 2 einen Querschnitt 11-11 durch einen Kragen des Zuschnitts gem. Fig. 1,
Fig. 3 einen Randbereich des Details gem.
Fig. 2 in stark vergrößertem Maßstab,
Fig. 4 eine Klappschachtel aus einem Zuschnitt gem. Fig. 1 in perspektivischer Darstellung bei offenem Deckel, teilweise ausgeschnitten,
Fig. 5 einen Teil der Vorderseite der Packung einschließlich Kragen während einer Phase bei der Herstellung der Packung, ebenfalls in perspektivischer Darstellung,
Fig. 6 einen Querschnitt VI-VI im Bereich der Vorderwand der Packung, in vergrößertem Maßstab,
Fig. 7 ebenfalls einen Querschnitt VII-VII im Bereich der Vorderwand.

Das gezeigte Ausführungsbeispiel einer Verpackung betrifft eine quaderförmige Klappschachtel für Zigaretten. Diese besteht aus Vorderwand 10, Rückwand 11, Boden 12 sowie Seitenwänden 13, 14. Letztere sind im überwiegenden Bereich doppellagig ausgebildet, bestehen nämlich durch jeweils an Vorderwand 10 und Rückwand 11 anschließende Seitenlappen 15 und 16.

An den oberen Rand der Rückwand 11 schließt ein schwenkbarer Deckel 17 an. Dessen Deckelrückwand 18 is einstückig mit der Rückwand 11 verbunden und längs einer Faltachse 19 schwenkbar.

Der Deckel 17 besteht im übrigen aus Deckeloberwand 20, Deckelvorderwand 21, einem gegen dessen Innenseite umgefalteten Verstärkungslappen 22. Die Deckelrückwand 18 und ebenso die Deckelvorderwand 21 sind seitlich mit trapezförmigen Deckelseitenlappen 23 bzw. 24 versehen. Diese bilden deckungsgleich übereinanderliegend die ebenfalls zweilagigen Deckelseitenwände 25 und 26. Weiterhin sind im Bereich des Bodens 12 und des Deckels 17 Ecklappen 27 bzw. 28 vorgesehen, die am Boden 12 bzw. an der Deckeloberwand 20 der fertigen Packung anliegen.

An den insoweit beschriebenen Packungszuschnitt schließt im Bereich der Vorderwand 10 ein Kragen 29 an. Dieser ist einstückig mit dem übrigen Teil des Zuschnitts verbunden, und zwar über Restverbindungen 30, 31. Der Kragen 29 besteht aus Kragenvorderwand 32 als Fortsetzung der Vorderwand 10 sowie seitlichen Kragenlappen 33 im Bereich der benachbarten Seitenlappen 15.

Die insoweit beschriebenen Bereiche des Zuschnitts bzw. der Packung sind durch Längsfaltlinien 34 und Querfaltlinien 35 gegeneinander abgegrenzt.

Die seitlichen Zuschnitteile, nämlich die Seitenlappen 15 einerseits und Kragenlappen 33 andererseits sowie die Seitenlappen 16 einerseits und Deckelseitenlappen 23 andererseits, sind jeweils durch schräggerichtete Trennschnitte 36, 37 über die volle Breite voneinander abgeteilt. Durch die Schräglage (ca. 30°) der Trennschnitte 36, 37 entstehen entsprechend schräge Schließkanten der Packung und des Deckels sowie eine untere schräggerichtete Kante der Kragenlappen 33.

Der vorstehend beschriebene Zuschnitt wird in bekannter Weise nach dem Längsfaltverfahren zu der Packung gem. Fig. 4 gefaltet. Die Faltung des Deckels 17 ist dabei konventionell. Im Bereich des Kragens 29 sind Besonderheiten vorgesehen.

Die seitlichen Kragenlappen 33 werden mit einem unteren Verankerungsstreifen 38, der beispielsweise eine Höhe von etwa 5 mm haben kann, jeweils im oberen Bereich zwischen den Seitenlappen 15, 16 der Seitenwände 13, 14, eingebettet und hier verankert, insbesondere durch Klebung. Dadurch ergeben sich in diesem Bereich örtlich drei Materiallagen. Damit diese auf der Rückseite der Packung, nämlich an den oberen Seitenrändern der Rückwand 11, nicht sichtbar sind, ist in den Kragenlappen 33 jeweils ein zur Rückseite offener Ausschnitt 39 vorgesehen. Dieser hat vorzugsweise die Höhe des Verankerungsstreifens 38. Im Bereich dieses Ausschnittes 39 liegen demnach die Seitenlappen 15, 16 unmittelbar aneinander. In besonderer Weise ist die Verbindung zwischen Kragen 29 und Vorderwand 10 ausgebildet. Bei dem vorliegenden Ausführungsbeispiel sind seitliche Restverbindungen 30, 31 von geringer Breite vorgesehen. Außerhalb des Bereichs dieser Restverbindungen 30, 31 ist der Kragen 29 bzw. die Kragenvorderwand 32 von der Vorderwand 10 durch einen Trennschnitt 40 abgeteilt. Die Restverbindungen 30, 31 sind durch Seitenschnitte 41, 42 von den angrenzenden Bereichen des Kragens 29 abgeteilt.

Bei der Herstellung der Packung wird der Kragen 29 durch Relativbewegung gegenüber der Vorderwand 10 in zurückgesetzter Ebene derart verschoben, daß die Restverbindungen 30, 31 gegen die Rückseite der Vorderwand 10 umgelegt werden. Ein die Vorderwand 10 überlappender Teil 44 der Kragenvorderwand 32 erhält Anlage an der Rückseite der Vorderwand 10. Dadurch ergibt sich im Bereich der Restverbindungen 30, 31 zusammen mit den angrenzenden Bereichen von Vorderwand 10 und Kragenvorderwand 32 eine Z-Faltung 43 (Fig. 6). Außerhalb dieser Restverbindungen 30, 31 liegt die Kragenvorderwand 32 mit ihrem unteren Teil 44 an der Innenseite der Vorderwand 10 an. Dieser Teil 44 hat die doppelte Breite des inneren Schenkels der Z-Faltung 43, beispielsweise demnach eine Breite bzw. Höhe von 5 mm. Um den gleichen Betrag werden durch diese Relativverschiebung die Kragenlappen 33 in den Bereich der Seitenlappen 15, 16 bewegt und dabei zwischen diesen eingebettet.

Die in diesem Falle durch den oberen Rand der Vorderwand 10 sowie der außenliegenden Seitenlappen 15 gebildete Schließkante ist demnach einlagig, während der zugekehrte Schließrand des Deckels 17 zweilagig gestaltet ist. Dies erleichtert das Öffnen des Deckels 17 infolge eines Absatzes zwischen Deckel 17 und dem übrigen Teil der Packung.

Die Zuschnitte sind im vorliegenden Fall so ausgebildet, daß nur geringfügige Abfall-Stanzteile entstehen. Insbesondere sind die Kragenlappen 33 ursprünglich in gleicher Breite ausgebildet wie die angrenzenden Seitenlappen 15. Um dennoch bei der fertigen Packung keinen unerwünschten Überstand der innenliegenden Kragenlappen 33 zu erhalten, ist deren Breite durch eine geprägte Ränderhöhung 45 nachträglich gegenüber der Ursprungsbreite reduziert (s. Fig. 2 und 3).

Die innenliegenden Seitenlappen 16 sind bei dem vorliegenden Ausführungsbeispiel mit einer zum Rand hin offenen Ausstanzung 46 versehen. Diese ermöglicht das zeitweilige Fixieren des Zuschnitts während der Faltung und Füllung der Packung in einer Tasche eines Faltrevolvers.

## Patentansprüche

1. Klappschachtel, insbesondere für Zigaretten, aus einem einstückigen Zuschnitt mit an einer Rückwand (11) angelenktem Deckel (17), der in Schließstellung einen mit einer Vorderwand (10) verbundenen Kragen (29) umfaßt, wobei der Kragen (29) im Bereich der Vorderwand (10) durch eine Z-Faltung (43) nach innen zurückgesetzt ist, dadurch gekennzeichnet, daß zwischen Kragenvorderwand (32) und Vorderwand (10) ein sich über den mittleren Bereich erstreckender Trennschnitt (40) vorgesehen ist, in welchem Bereich der untere Teil (44) der Kragenvorderwand (32) ungefaltet an der Innenseite der Vorderwand (10) anliegt, und daß im Endbereich der Kragenvorderwand (32) durch Seitenschnitte (41, 42) gebildete Restverbindungen (30, 31) zwischen dem Kragen (29) und der Vorderwand (10) Z-förmig gefaltet sind.

2. Klappschachtel nach Anspruch 1, dadurch gekennzeichnet, daß die Restverbindungen (30, 31) jeweils am Rand der Vorderwand (10) angeordnet und durch die Seitenschnitte (41, 42) gegenüber den seitlich angrenzenden Zuschnitteilen abgeteilt sind.

3. Klappschachtel nach Anspruch 1 oder 2, dadurch gekennzeichnet, daß der untere Teil (44) der Kragenvorderwand (32) außerhalb des Bereichs der Restverbindungen (30, 31) mit der Vorderwand (10) durch Klebung oder dergleichen verbunden ist.

4. Klappschachtel nach einem der Ansprüche 1 bis 3, dadurch gekennzeichnet, daß seitliche Kragenlappen (33) in gleicher Breite ausgebildet sind wie Seitenlappen (15, 16) zur Bildung von Seitenwänden (13, 14) der Packung, wobei die seitlichen Kragenlappen (33) durch am Rand angeordnete Prägungen, insbesondere eingeformte Randerhöhungen (45), in ihrer effektiven Breite reduziert sind.

5. Klappschachtel nach einem der Ansprüche 1 bis 4, dadurch gekennzeichnet, daß die seitlichen Kragenlappen (33) an der einer Rückwand (11) zugekehrten, unteren Ecke mit einem Ausschnitt (39) versehen sind, dessen Höhe der Höhe eines Verankerungsstreifens (38) der Kragenlappen (33) zwischen der Seitenlappen (15, 16) entspricht.

## Revendications

1. Boîte à couvercle rabattant, en particulier pour cigarettes, faite d'une découpe d'une seule pièce, comportant un couvercle (17) articulé à une paroi arrière (11) qui, en position fermée, enserre un collet (29) attaché à une paroi avant (10) qui est repoussé vers l'intérieur dans la zone de cette paroi avant (10) par un pliage en Z (43), caractérisée par le fait qu'entre la paroi avant (32) du collet et la paroi avant (10) est prévue une coupe de séparation (40) s'étendant dans la zone médiane, zone dans laquelle la partie inférieure (44) de la paroi avant (32) du collet s'appuie non pliée sur la face intérieure de la paroi avant (10) et que, dans la zone d'extrémité de la paroi avant (32) du collet, des raccords restants (30, 31) formés par des coupes latérales (41, 42) sont pliés en Z entre le collet (29) et la paroi avant (10).

2. Boîte à couvercle rabattant selon la revendication 1, caractérisée par le fait que les raccords restants (30, 31) sont au bord de la paroi avant (10) et séparés des parties de la découpe voisines latéralement par les coupes latérales (41, 42).

3. Boîte à couvercle rabattant selon l'une des revendications 1 ou 2, caractérisée par le fait que la partie inférieure (44) de la paroi avant (32) du collet est unie par collage ou par un procédé semblable à la paroi avant (10) en dehors de la zone des raccords restants (30, 31

4. Boîte à couvercle rabattant selon l'une des revendications 1 à 3, caractérisée par le fait que les pattes latérales (33) du collet sont de même largeur que les pattes latérales (15, 16) destinées à former les parois latérales (13, 14) de l'emballage et que leur largeur effective est réduite par des empreintes situées sur le bord, en particulier par des élévations du bord rentrées (45).

5. Boîte à couvercle rabattant selon l'une des revendications 1 à 4, caractérisée par le fait que les pattes latérales (33) du collet présentent au coin inférieur situé du côté d'une paroi arrière (11) une échancrure (39) dont la hauteur correspond à la hauteur d'une bande d'ancrage (38) des pattes (33) du collet entre les pattes latérales (15, 16).

## Claims

1. Folding box, particularly for cigarettes, comprising a one-piece blank with a cap (17) articulated to a rear wall (11) which, in the closed position envelops a collar (29) connected to front wall (10), collar (29) being inwardly displaced in the vicinity of front wall (10) by a Z-fold (43), characterized in that between collar front wall (32) and front wall (10) is provided a separating cut (40) extending over the central area where the lower position (44) of collar front wall (32) engages in unfolded manner against the inside of front wall (10), and that in the end area of collar front wall (32) residual connections (30, 31) formed by lateral cuts (41, 42) are folded in Z-like manner between collar (29) and front wall (10).

2. Folding box according to claim 1, characterized in that the residual connections (30,31) are in each case located on the front wall (10) and are divided off by lateral cuts (41, 42) from the laterally adjacent blank portions.

3. Folding box according to claims 1 or 2, characterized in that outside the area of residual connections (10, 31) the lower portion (44) of collar front wall (32) is joined to front wall (10) by adhesion or the like.

4. Folding box according to one of the claims 1 to 3, characterized in that lateral collar flaps (33) are constructed in the same width as the lateral flaps (15, 16) for forming side-walls (13, 14) of the box, the lateral collar flaps (33) being subject to a reduction in their effective width by edge stampings, particularly shaped-in edge projections (45).

5. Folding box according to one of the claims 1 to 4, characterized in that at a lower corner facing the rear wall (11) the lateral collar flaps (33) are provided with a cut-out (39), whose height corresponds to that of a strip (38) for anchoring collar flaps (33) between lateral flaps (15, 16).
